# DEMANDE DE BREVET EUROPEEN

(11) **EP 0 839 736 A1**
(43) Date de publication de la demande: **06.05.1998**
(21) Numéro de dépôt: 97402378.0
(22) Date de dépôt: 09.10.1997
(51) Int. Cl.: B65D 81/32, B65D 51/28

(54) **Ensemble de conditionnement et de préparation d'un produit par mélange extemporane d'au moins deux compositions**

(30) Priorité: 31.10.1996 FR 9613361
(71) Demandeur: L'OREAL, 75008 Paris (FR)
(72) Inventeur: Vieu, Valérie, 75016 Paris (FR)
(74) Mandataire: Boulard, Denis

(57) **Abrégé**

La présente demande concerne un ensemble de conditionnement (1) et de préparation d'un produit par mélange extemporané d'au moins deux compositions (10, 15), ledit ensemble comprenant un boîtier comportant un fond (2) et un couvercle (3), et définissant au moins deux évidements (8, 13, 17, 19) pour recevoir lesdites compositions, ledit couvercle (3) étant apte à recouvrir de manière amovible ledit fond (2), caractérisé en ce que l'une au moins desdites compositions (10, 15) est contenue directement à l'intérieur d'au moins un évidement du fond (2) et/ou du couvercle (3), le mélange (23) s'effectuant dans le fond (2) ou dans le couvercle (3).

## Description

La présente invention se rapporte à un ensemble de conditionnement et de préparation d'un produit par mélange d'au moins deux compositions lors de l'utilisation. Cet ensemble est plus spécialement destiné à préparer un produit de maquillage de type masque de beauté ou de soin, visqueux, sous forme de pâte, coloré ou non. Plus spécialement, l'invention se rapporte à un ensemble de conditionnement et de préparation d'un produit final utilisé pour la coloration et/ou la décoloration des cheveux.

De tels produits finaux sont généralement obtenus, chez les coiffeurs, par mélange, juste avant utilisation, d'au moins deux compositions dont l'une au moins est sous forme de poudre, l'autre composition étant sous forme de liquide, la viscosité de la seconde composition déterminant l'ajout éventuel d'un solvant tel que l'eau, afin d'ajuster la fluidité de la pâte à obtenir.

Les ensembles classiques de conditionnement de ces compositions à mélanger juste avant emploi, comportent des récipients distincts, chacun d'eux contenant une composition de nature différente.

Un tel ensemble est notamment décrit dans le document US-A-4 506 783 en vu de préparer un produit visqueux de décoloration des cheveux. Plus précisément, l'un des récipients de cet ensemble contient une première composition pulvérulente et l'autre récipient une seconde composition liquide. Les deux récipients sont conditionnés côte à côte dans un emballage commun en carton.

Un des inconvénients majeurs de cet ensemble tient au fait qu'il requiert un conditionnement extérieur pour contenir les coupelles comportant les deux compositions. Ce conditionnement supplémentaire augmente de manière substantielle le coût de l'ensemble. Par ailleurs l'encombrement de cet ensemble est relativement important.

La demande de brevet FR-A-2 721 286 décrit un ensemble de conditionnement comportant un conteneur mélangeur comportant un corps creux et un couvercle apte à fermer hermétiquement le corps creux, le conteneur étant réalisé en un matériau résistant à l'environnement, aux première et seconde compositions et au mélange des première et seconde compositions. L'ensemble comporte également un premier récipient creux fermé hermétiquement par une fermeture renfermant la première composition, et un second récipient comportant un corps creux, souple rempli de la seconde composition et fermé hermétiquement par un bouchon, les premier et second récipients étant disposés l'un sur l'autre dans le conteneur. Ce type de conditionnement pose le même problème que celui du document US-A-4 506 783, à savoir le problème lié à la nécessité d'avoir un conditionnement extérieur pour enfermer les récipients contenant les première et seconde compositions. Par ailleurs, la structure et la forme de ce conditionnement font de lui, un système complexe, coûteux et peu pratique à utiliser.

Les mêmes problèmes se posent dans le brevet FR 2 602 752, où il est décrit un mélangeur de type à deux compartiments fermés par un opercule thermoscellé, solidaires l'un de l'autre et placés côte à côte, des moyens, tel qu'un trocart étant prévus dans l'un au moins des compartiments de manière à permettre, en exerçant une pression sur le fond du compartiment, de déchirer l'opercule thermoscellé. Afin d'éviter une ouverture accidentelle lors du transport de ce conditionnement, il est nécessaire de conditionner un tel mélangeur dans un emballage extérieur, de préférence rigide. Par ailleurs, en raison du fait que les deux récipients sont solidaires l'un de l'autre et disposés côte à côte, un tel mélangeur n'est pas adapté à des compositions à forte viscosité, de type crème.

D'autres conditionnements du type à deux composants sont décrits également dans les brevets US-A-4 055 270, EP-A-0 088 255, FR 1 499 971, ou EP-A-0 017 276. Ici encore, se pose principalement le même problème relatif à la nécessité d'un conditionnement extérieur auxiliaire, qui augmente le coût de ces dispositifs de manière non négligeable.

Aussi, est-ce un des objets de l'invention que de fournir un ensemble de conditionnement, facile à utiliser, notamment pour des compositions à forte viscosité, et dans lequel le nombre de constituants formant l'ensemble est réduit au minimum.

C'est un autre objet de la présente invention que de fournir un ensemble compact, autorisant toutes les formes possibles : rectangulaire, carrée, circulaire, ovale, triangulaire, octogonale, etc..

D'autres objets de l'invention apparaîtront de manière détaillée dans la description qui suit.

Ces objets sont atteints selon l'invention en réalisant un ensemble de conditionnement et de préparation d'un produit par mélange extemporané d'au moins deux compositions, ledit ensemble comprenant un boîtier comportant un fond et un couvercle, et définissant au moins deux évidements pour recevoir lesdites compositions, ledit couvercle étant apte à recouvrir de manière amovible ledit fond, caractérisé en ce que l'un ou l'autre desdits couvercle ou fond est constitué d'une première partie, montée sur un premier support rigide ou semi rigide, et comprenant au moins un évidement fermé par un organe d'obturation amovible, à l'intérieur duquel est disposée directement une première composition, l'autre desdits couvercle ou fond étant constitué d'une seconde partie, montée sur un second support rigide ou semi rigide, et comprenant au moins un évidement à l'intérieur duquel est disposé de manière amovible un conditionnement contenant une seconde composition, la première partie étant montée de manière amovible sur la seconde, lesdits premier et second supports étant, en position montée de la première partie sur la seconde, situés à l'opposé l'un de l'autre. Avantageusement, ledit organe d'obturation amovible est constitué d'un opercule thermoscellé. Avantageusement encore, après avoir enlevé l'organe d'obturation amovible, le mélange est réalisé directement dans l'évidement contenant la première composition.

Ainsi, selon l'invention, l'une au moins desdites compositions est contenue directement dans le fond et/ou dans le couvercle, le mélange pouvant ainsi s'effectuer directement dans la partie contenant directement ladite composition. La présence des supports rigides ou semi rigides participe principalement à définir une géométrie (cubique, parallélipipédique, cylindrique par exemple) qui autorise le stockage, la présentation ou le transport de tels dispositifs, tête en haut ou tête en bas, sans réquérir de conditionnement auxiliaire. Par ailleurs, les supports définissent des surfaces planes, suffisamment grandes, autorisant tout marquage nécessaire à l'identification du produit, à la réalisation d'un logo commercial, ainsi que toute autre information généralement présente sur ce type de produit. Enfin, ces supports, en particulier celui situé au dos de la partie dans laquelle est effectué le mélange, permettent de créer une assise suffisante, qui permet de les disposer de façon stable sur une surface plane, pendant la réalisation du mélange ou son utilisation.

Le fond et le couvercle sont réalisés de préférence par thermoformage d'un matériau thermoplastique. Alternativement, le fond et le couvercle sont réalisés par une technique d'injection à parois minces. Le terme "directement", au sens de la présente invention désigne le fait qu'au moins une composition est disposée dans le fond et/ou le couvercle, sans récipient ou conditionnement intermédiaire. Le fond et/ou le couvercle forment le contenant primaire d'au moins une des compositions, par opposition aux ensembles conventionnels, dans lesquels un conditionnement extérieur (en carton par exemple) est utilisé pour contenir un ou plusieurs récipients thermoformés ou non, contenant les produits à mélanger. L'ensemble réalisé est un boîtier remplissant à la fois la fonction de conditionnement extérieur et de conditionnement direct pour au moins une des compositions.

La deuxième partie peut être articulée sur la première au moyen d'une charnière thermoplastique et/ou carton.

Avantageusement, le conditionnement est une coupelle, fermée au moyen d'un opercule thermoscellé. Les supports rigides ou semi rigides peuvent être en carton ou en plastique. la seconde partie peut comporter une pluralité d'évidements superposés, une partie au moins de la surface adjacente aux bords supérieurs d'un évidement donné définissant un fond pour l'évidement situé immédiatement au dessus.

De préférence, l'un au moins des évidements est adapté pour recevoir au moins un accessoire. L'accessoire peut être une spatule de mélange, un mode d'emploi, un peigne, des gants, etc.

La première composition peut être sous forme d'une crème et la seconde composition, sous forme d'une poudre. A titre d'exemple, il s'agit d'un ensemble de coloration et/ou de décoloration des cheveux. De l'eau peut être rajoutée au mélange desdites première et seconde compositions. Dans ce cas, la coupelle est dimensionnée de manière à servir au dosage de la quantité d'eau à rajouter.

L'ensemble peut être réalisé en un matériau tel que du polyéthylène (PE), du polypropylène (PP), du chlorure de polyvinyle (PVC), un complexe PP/EVOH/PE, ou un complexe polyéthylène térephtalate/polyéthylène (PET/PE).

L'invention consiste, mise à part les dispositions exposées ci-dessus, en un certain nombre d'autres dispositions qui seront explicitées ci-après, à propos d'exemples de réalisation non limitatifs, décrits en référence aux figures annexées, parmi lesquelles :
- les figures 1 et 2 représentent un premier mode de réalisation de l'ensemble de conditionnement selon l'invention;
- les figures 3 et 4 représentent un second mode de réalisation de l'ensemble de conditionnement selon l'invention; et
- les figures 5A-5E illustrent de manière schématique un mode d'utilisation possible de l'ensemble de conditionnement selon l'invention.

L'ensemble de conditionnement 1 représenté à la figure 1 se présente sous forme d'un boîtier comportant un fond 2 sur lequel est monté de manière amovible un couvercle 3. Le couvercle et le fond sont constitués d'un corps 4, 5 qui, selon un mode de réalisation particulier, est thermoformé en matériau thermoplastique. Le fond et le couvercle sont montés respectivement sur un support rigide ou semi rigide 6, 7, tel que du carton ou du plastique. A titre d'exemple de matériau thermoplastique pouvant être utilisé pour former le corps du couvercle et du fond, on peut citer des matériaux tels que du chlorure de polyvinyle (PVC), du polyéthylène (PE), du polypropylène (PP), un complexe PP/copolymère d'éthylène/alcool vinylique (EVOH)/PE, ou un complexe polyéthylène térephtalate/polyéthylène (PET/PE). D'autres matériaux encore peuvent être utilisés, l'essentiel étant que le matériau soit résistant à l'environnement, aux première et seconde compositions, et au mélange des première et seconde compositions. Alternativement, le couvercle et le fond sont réalisés par une technique d'injection à parois minces. Le fond et le couvercle peuvent être montés sur leurs supports respectifs par toute technique connue. A titre d'exemple, ils peuvent être collés ou soudés sur le support.

La figure 2, représente une vue en perspective du même ensemble de conditionnement, en position ouverte. Le corps du couvercle est formé, par exemple, par thermoformage et définit un évidement 8 dans lequel est disposé la première composition 10 (une crème par exemple). Le couvercle est fermé de manière étanche, par exemple, au moyen d'un opercule thermoscellé 9. D'autres moyens de fermeture peuvent être utilisés. Le couvercle présente un bord 11 formant un décrochement, de manière à coopérer de manière amovible avec le bord 12 du fond 2.

Le fond 2 est également formé de préférence par thermoformage et présente un premier évidement 13, apte à recevoir une coupelle 14 contenant la seconde composition 15 (une poudre par exemple). La coupelle est fermée de manière étanche, de préférence, au moyen d'un opercule thermoscellé 16. La seconde composition peut être disposée à l'intérieur de n'importe quel type de conditionnement. A titre d'exemple, on peut citer également un tube, un sachet, un flacon, etc.. La surface située tout autour du premier évidement 13 définit le fond d'un second évidement 17 apte à recevoir un accessoire tel qu'un mode d'emploi 18 de l'ensemble de conditionnement. Deux portions de surfaces adjacentes à deux bords supérieurs opposés du second évidement 17 définissent le fond d'un troisième évidement 19 apte à recevoir un autre accessoire telle qu'une spatule de mélange 20. Avantageusement, la génératrice extérieure de plus grand diamètre définie par chacun des évidements 13, 17, 19, forme un cercle, les cercles ainsi définis étant sensiblement concentriques. Ainsi, le fond est constitué d'une pluralité d'évidements superposés, une partie au moins de la surface adjacente aux bords supérieurs d'un évidement donné définissant un fond pour l'évidement situé immédiatement au dessus. Cette caractéristique est particulièrement avantageuse en ce qu'elle permet de réaliser un ensemble parfaitement compact, et économique à fabriquer.

Les accessoires, ainsi que le conditionnement amovible contenant la seconde composition, peuvent être maintenus dans leurs évidements respectifs au moyen d'ergots disposés de manière appropriée, ou par serrage.

L'ensemble de conditionnement représenté aux figures 3 et 4 est conforme à celui représenté aux figures 1 et 2, à la différence près que le fond 2 est articulé sur le couvercle 3 au moyen d'une charnière 21. La charnière peut être réalisée en plastique ou en carton. Alternativement, le fond et le couvercle sont réalisés d'une seule pièce en matériau thermoplastique, présentant une zone de liaison formant charnière. L'ensemble est ensuite collé ou soudé sur un support en carton. Ainsi la charnière se présente sous forme d'un complexe plastique/carton. La zone charnière peut être prédécoupée ou sécable, si la séparation de l'ensemble en deux parties est nécessaire lors de l'utilisation. Cette caractéristique. est tout particulièrement avantageuse lorsque la seconde composition est également contenue directement (sans conditionnement intermédiaire) dans un évidement ménagé dans le fond du boîtier, ledit évidement pouvant être fermé de manière étanche par un opercule thermoformé, ou par tout autre moyen de fermeture approprié.

Selon un autre mode de réalisation non représenté, les compositions sont contenues dans une même partie du boîtier (dans le fond ou dans le couvercle), les accessoires étant contenus dans l'autre partie. De préférence, dans cette configuration, seule une des compositions est contenue directement (sans conditionnement intermédiaire) dans un évidement correspondant, l'autre est contenue dans un autre évidement, par l'intermédiaire d'un conditionnement amovible, ceci afin de faciliter la réalisation du mélange.

Les figures 5A-5E auxquelles il est maintenant fait référence, illustrent de manière schématique le fonctionnement de l'ensemble de conditionnement selon l'invention. A la figure 5A, l'utilisatrice enlève l'opercule 9 fermant le couvercle 3, de manière à donner accès au produit 10. A la figure 5B, l'utilisatrice enlève l'opercule 16 de la coupelle 14 de manière à permettre l'accès à la poudre 15. A la figure 5C, on verse le contenu de la coupelle 14 dans le couvercle 3. La coupelle 14 est ensuite utilisée pour, le cas échéant, ajouter de l'eau 22 au mélange 23. Avantageusement, le volume de la coupelle correspond au volume d'eau à rajouter au mélange. A la figure 5E, l'eau est ajoutée au mélange 23. L'utilisatrice utilise alors la spatule 20 pour homogénéiser le mélange 23. Celui ci est maintenant prêt à l'emploi.

Dans la description détaillée qui précède, il a été fait référence à des modes de réalisation préférés de l'invention. Il est évident que des variantes peuvent y être apportées sans s'écarter de l'esprit de l'invention telle que revendiquée ci-après.

## Revendications

1. Ensemble de conditionnement (1) et de préparation d'un produit par mélange extemporané d'au moins deux compositions (10, 15), ledit ensemble comprenant un boîtier comportant un fond (2) et un couvercle (3), et définissant au moins deux évidements (8, 13, 17, 19) pour recevoir lesdites compositions, ledit couvercle (3) étant apte à recouvrir de manière amovible ledit fond (2), caractérisé en ce que :
a) l'un desdits couvercle (3) ou fond (2) est constitué d'une première partie (3), montée sur un premier support rigide ou semi rigide (6), et comprenant au moins un évidement (8) obturé de manière étanche par un organe d'obturation amovible (9), et à l'intérieur duquel est disposée directement une première composition (10); et
b) l'autre desdits couvercle (3) ou fond (2) est constitué d'une seconde partie (2), montée sur un second support rigide ou semi rigide (7), et comprenant au moins un évidement (13, 17, 19) à l'intérieur duquel est disposé de manière amovible un conditionnement (14) fermé par un moyen de fermeture étanche (16), ledit conditionnement (14) contenant une seconde composition (15), la première partie (3) étant montée de manière amovible sur la seconde (2), lesdits premier et second supports (6, 7) étant, en position montée de la première partie sur la seconde, situés à l'opposé l'un de l'autre.

2. Ensemble de conditionnement selon la revendication 1 caractérisé en ce que l'évidement (8) est obturé de façon étanche par un opercule thermoscellé (9).

3. Ensemble de conditionnement selon la revendication 1 ou 2 caractérisé en ce que lesdites première et seconde parties sont réalisées par thermoformage d'un matériau thermoplastique, ou par injection à parois minces.

4. Ensemble de conditionnement selon l'une quelconque des revendications 1 à 3 caractérisé en ce que la seconde partie (2) comporte une pluralité d'évidements (13, 17, 19) superposés, une partie au moins de la surface adjacente aux bords supérieurs d'un évidement donné (13, 17) définissant un fond pour l'évidement (17, 19) situé immédiatement au dessus.

5. Ensemble de conditionnement selon l'une quelconque des revendications 1 à 4 caractérisé en ce que la deuxième partie (2) est articulée sur la première au moyen d'une charnière carton et/ou thermoplastique (21).

6. Ensemble de conditionnement selon l'une quelconque des revendications 1 à 5 caractérisé en ce que ledit conditionnement amovible est constitué d'une coupelle (14) fermée au moyen d'un opercule thermoscellé (16).

7. Ensemble de conditionnement selon l'une quelconque des revendications 1 à 5 caractérisé en ce que ledit conditionnement amovible est constitué d'un tube, d'un sachet ou d'un flacon.

8. Ensemble de conditionnement selon l'une quelconque des revendications 1 à 7 caractérisé en ce que lesdits supports rigides ou semi rigides (6, 7) sont en carton ou en plastique.

9. Ensemble de conditionnement selon l'une quelconque des revendications précédentes caractérisé en ce que l'un au moins des évidements (17, 19) est adapté pour recevoir au moins un accessoire (18, 20).

10. Ensemble de conditionnement selon la revendication 9 caractérisé en ce que l'accessoire est une spatule de mélange (20) , un mode d'emploi (18), un peigne, des gants, etc.

11. Ensemble de conditionnement selon l'une quelconque des revendications 1 à 10 caractérisé en ce que la première composition (10) est sous forme d'une crème et la seconde composition (15) est sous forme d'une poudre.

12. Ensemble de conditionnement selon la revendication 11 caractérisé en ce que de l'eau (22) doit être ajoutée au mélange (23) desdites première et seconde compositions, la coupelle (14) servant au dosage de la quantité d'eau à ajouter.

13. Ensemble de conditionnement selon l'une quelconque des revendications 1 à 12 caractérisé en ce que lesdites première et seconde parties (2, 3) sont formées d'un matériau tel que du chlorure de polyvinyle (PVC), du polyéthylène (PE), du polypropylène (PP), un complexe PP/EVOH/PE, ou PET/PE.

14. Ensemble de coloration et/ou de décoloration des cheveux, caractérisé en ce qu'il consiste en un ensemble (1) selon l'une quelconque des revendications 1 à 13.
